# EUROPÄISCHE PATENTSCHRIFT

(11) **EP 0 364 449 B1**
(45) Veröffentlichungstag und Bekanntmachung des Hinweises auf die Patenterteilung: **03.02.1993**
(21) Anmeldenummer: 88902800.7
(22) Anmeldetag: 30.03.1988
(51) Int. Cl.: H05B 6/80

(54) **MIKROWELLENHERD MIT EINEM DREHTELLER**
MICROWAVE OVEN WITH ROTARY PLATE
FOUR MICRO-ONDES A PLATEAU TOURNANT

(30) Priorität: 31.03.1987 DE 3710796
(43) Veröffentlichungstag der Anmeldung: 25.04.1990
(73) Patentinhaber: Miele & Cie. GmbH & Co., D-33325 Gütersloh (DE)
(72) Erfinder: HÜTTEMANN, Wilfried, D-4800 Bielefeld 15 (DE); BREFORD, Ernst-Jürgen, D-4520 Melle 1 (DE)
(86) Internationale Anmeldenummer: DE8800203
(87) Internationale Veröffentlichungsnummer: WO8807805

(56) Entgegenhaltungen:
- DE-A- 2 852 399
- DE-B- 1 243 293
- US-A- 3 182 166
- US-A- 4 503 306

## Beschreibung

Die Erfindung bezieht sich auf einen Mikrowellenherd mit Einrichtungen zur Einkopplung der Mikrowellenenergie in den Garraum, mit einem die Mikrowellen verteilenden Wellenrührer und mit einem in einer Versenkung des Garraumbodens angeordneten Drehteller, der im Garbetrieb zur Aufnahme von in Drehung zu versetzenden Gargut dient.

Bei den Mikrowellenherden ist es notwendig, für eine möglichst gleichmäßige Verteilung der Mikrowellenenergie im Garraum zu sorgen. Dies kann erreicht werden durch einen Wellenrührer, auch Wobler genannt, der im oberen Bereich des Garraumes hinter einer Verkleidung ini der Nähe der Einkopplungsstelle drehbar angeordnet ist oder durch einen im Garraumboden vorgesehenen Drehteller, wodurch das Gargut während der Betriebszeit gedreht wird. Die in der Praxis bekannten Geräte weisen in der Regel nur eines der beiden vorgeschriebenen Hilfsmittel zur gleichmäßigen Energieverteilung auf.

Aus der DE-B-26 38 137 ist es demgegenüber bekannt, in einem Gerät einen Wellenrührer und einen Drehteller vorzusehen, bei dem Wellenrührer und Drehteller gleichzeitig eine gleichmäßige Verteilung der Mikrowellen im Garraum bewirken sollen. Der Drehteller ist dabei in einer Versenkung des Garraumbodens tiefer als der Garraumboden des Ofengehäuses oder auf einer ebenen Oberfläche höher als der Garraumboden angeordnet.

Die aus dem Stand der Technik bekannten Ausführungsformen weisen den Nachteil auf, daß bei Verwendung eines Drehtellers nur Gargutträger von bestimmter Größe einsetzbar sind. Weiterhin ist es hier oft auch nicht möglich, mehrere kleinere Gargutträger, die über den Rand des Drehtellers hinausragen, nebeneinander in den Garraum zu stellen, da die Stellfläche insgesamt durch die Dimension des Drehtellers begrenzt ist und die Drehung des Drehtellers durch über den Rand hinausragende Gargutträger eingeschränkt wird. Der Erfindung liegt die Aufgabe zugrunde, einen Mikrowellenherd der eingangs genannten Art so auszubilden, daß durch die Verwendung eines Wellenrührers und eines Drehtellers optimale Verhältnisse hinsichtlich Gleichmäßigkeit der Energieverteilung im Garraum geschaffen werden können und bei dem Gargutträger unterschiedlicher Größe und Anzahl einsetzbar sind, ohne durch die Dimension der Drehtellerfläche beschränkt zu sein und bei dem der Betrieb vor Drehteller und Wellenrührer durch die wahlweise Zuschaltbarkeit des Drehtellers an alle unterschiedlichen Garbedingungen angepaßt werden kan. Die Lösung dieser Aufgabe wird durch einen Mikrowellenherd mit den Merkmalen des Anspruch 1 erzielt. Weitere Ausgestaltungen der Erfindung ergeben sich aus Anspruch 2.

Durch die erfindungsgemäße Ausführung erhält man für den alltäglichen Betrieb eines Mikrowellenherdes erhebliche Vorteile. Durch die gleichzeitige Aktivierung des Wellenrührers und des Drehtellers kann eine optimale Energieverteilung im Garraum erreicht werden.

Weiterhin ist man in der Größe des zu behandelnden Gargutes oder der Gargutträger nicht limitiert, da man durch die Abschaltmöglichkeit des Drehtellers und seine flächenbündige Integration im Garraumboden die gesamte Stellfläche des Garraumes nutzen kann. Da der Drehteller alternativ, intermittierend oder gemeinsam mit dem Wellenrührer über einen Programmschalter einschaltbar ausgebildet ist, sind mehrere nützliche Betriebsarten wählbar.

Durch die Anordnung von Lagesensoren im Garraum für das Gargut oder die Gargutträger kann man Vorkehrungen treffen, die eine Einschaltung des Drehteller-Antriebs verhindern, wenn dies durch über den Drehtellerrand überstehendes Gargut oder Gargutträger verhindert werden muß.

Ein Ausführungsbeispiel der Erfindung ist in der Zeichnung rein schematisch dargestellt und wird nachstehend näher erläutert. Die Zeichnung zeigt in vereinfachter Form im Schnitt einen Mikrowellenherd von der Seite gesehen.

Der Mikrowellenherd (1) besitzt einen Garraum (2) in dem in bekannter Weise im oberen Bereich ein Wellenrührer (3) und im Boden (4) ein Drehteller (5) angeordnet sind. Der Drehteller (5) wird von einem Antriebsmotor (6) über einen Riementrieb (7) angetrieben. Der Antriebsmotor (6) des Drehtellers (5) und der Antrieb des Wellenrührers (3) sind von einem Programmschalter (8) steuerbar.

Der Drehteller (5) ist in einer von einer Ausprägung (9) gebildeten Vertiefung des Bodens (4) angeordnet. Dabei bildet seine Oberseite einen flächenbündigen übergang zum Bodenbereich (4). Dadurch werden hochstehende Kanten oder Stufen im Garraum vermieden, die beim Einschieben von Gargutträgern störend wirken können.

Je nach den Erfordernissen kann man über den Programmschalter (8) die Betriebsweise des Mikrowellenherdes vorwählen. Dabei ist es möglich, den Wellenrührer (3) oder den Drehteller (5) für sich alleine oder gemeinsam einzuschalten. Weiterhin könnte es auch vorteilhaft sein während des Garbetriebes mit aktiviertem Wellenrührer (3) den Drehteller (5) intermittierend zuzuschalten.
Will man die gesamte Bodenfläche des Garraumes (2) nutzen, so wird der Drehteller (5) ausgeschaltet, so daß Gargut oder Gargutträger verteilt über die gesamte Fläche des Garraums eingesetzt oder eingeschoben werden können.

Damit der Drehteller (5) nicht einschaltbar ist, wenn dies durch die Verwendung großer, den Drehteller (5) übergreifender Gargutträger verhindert werden muß, können im Garraum, vorzugsweise im Boden (4), Lagesensoren angeordnet werden. Diese können dann in der Steuerung die Einschaltung des Drehtellers (5) blockieren.

## Patentansprüche

1. Mikrowellenherd mit Einrichtungen zur Einkopplung der Mikrowellenenergie in den Garraum, mit einem die Mikrowellen verteilenden Wellenrührer und einem in einer Versenkung des Garraumbodens angeordneten Drehteller, der im Garbetrieb zur Aufnahme von in Drehung zu versetzendes Gargut dient,
dadurch gekennzeichnet,
daß der Drehteller (5) flächenbündig in den Boden (4) des Garraumes (2) eingesetzt ist, derart, daß die Oberseite des Drehtellers mit dem Boden (4) eine ebene Fläche bildet,
und daß der Antrieb (6,7) des Drehtellers (5) während des Garbetriebes wahlweise zum Betrieb des Wellenrührers (3) zuschaltbar ist, derart,
daß der Antrieb (6) des Drehtellers (5) gemeinsam mit dem Wellenrührer (3), alternativ oder intermittierend zuschaltbar ist.

2. Mikrowellenherd nach Anspruch 1,
dadurch gekennzeichnet,
daß Lagesensoren vorgesehen sind, die bei über den Bereich des Drehtellers hinausragenden Gargutträgern die Einschaltung des Drehtellerantriebs (6) verhindern.

## Claims

1. A microwave oven with equipment for coupling-in of the microwave energy in the cooking space, with a wave paddle for distributing the microwaves and a rotary plate wich serves to carry the articles which need to be rotated during the cooking operation, characterised in that
the upper surface of the rotary plate is flush with the surface of the floor in the cooking space, thus forming a completely level surface, and that the rotary plate and the wave paddle may be separately switched on and off such that the rotary plate and the wave paddle are in operation alternatively to, intermittently or simultaneously with each other.

2. A microwave oven according to Claim 1,
characterised in that
position sensors are installed in the cooking space so that it is not possible to switch on the rotary plate drive motor when larger food containers which project out beyond the periphery of the rotary plat are present on the floor of the cooking space.

## Revendications

1. Four à micro-ondes doté de dispositifs permettant d'introduire l'énergie des micro-ondes dans l'espace de cuisson, d'un agitateur d'ondes répartissant les micro-ondes et d'un plateau tournant disposé dans un renfoncement du fond de l'espace de cuisson qui, lors de la cuisson, sert de support pour les aliments à cuire, à faire tourner caractérisé en ce que le plateau tournant (5) est disposé à fleur du fond (4) de l'espace de cuisson (2), de manière à ce que la face supérieure du plateau tournant forme, avec le fond (4), une surface plane,
et en ce que l'entraînement (6,7) du plateau tournant (5) peut être mis en marche facultativement pendant la cuisson en plus de l'agitateur d'ondes (3), de manière à ce que l'entraînement (6) du plateau tournant (5) puisse être mis en marche alternativement, par intermittence ou combiné avec l'agitateur d'ondes (3).

2. Four à micro-ondes selon la revendication 1, caractérisé en ce que des capteurs de position qui empêchent l'entraînement du plateau tournant (6) de se mettre en marche lorsque des récipients débordent du plateau tournant sont prévus.
